# EUROPÄISCHE PATENTSCHRIFT

(11) **EP 0 891 518 B1**
(45) Veröffentlichungstag und Bekanntmachung des Hinweises auf die Patenterteilung: **22.09.1999**
(21) Anmeldenummer: 97913969.8
(22) Anmeldetag: 26.03.1997
(51) Int. Cl.: F24B 1/06

(54) **BAUSTEIN AUS FEUERFESTEM MATERIAL FÜR EINE HEIZVORRICHTUNG**
BUILDING BLOCK OF REFRACTORY MATERIAL FOR A HEATER
BLOC DE CONSTRUCTION EN MATERIAU REFRACTAIRE POUR DISPOSITIF DE CHAUFFAGE

(30) Priorität: 01.04.1996 AT 58396
(43) Veröffentlichungstag der Anmeldung: 20.01.1999
(73) Patentinhaber: Ambio Innovations- und Vertriebs GMBH, 5020 Salzburg (AT)
(72) Erfinder: GRÜN, Alfred, A-5400 Hallein (AT); MIEDANER, Horst, A-5020 Salzburg (AT); BICHLER, Hermann, D-83620 Feldkirchen (DE)
(74) Vertreter: Secklehner, Günter, Dr.
(86) Internationale Anmeldenummer: AT9700061
(87) Internationale Veröffentlichungsnummer: WO9737172

(56) Entgegenhaltungen:
- CH-A- 407 475
- DE-A- 3 642 202
- US-A- 4 433 523

## Beschreibung

Die Erfindung betrifft einen Baustein und einen Mantel aus solchen Bausteinen, wie sie im Oberbegriff der Ansprüche 1 und 28 beschrieben sind.

Aus der US 4,433,523 A ist ein Baustein für eine Heizeinrichtung, insbesondere für Kachelöfen bekannt, der eine Innenfläche, eine parallel zu dieser um eine Dicke des Bausteines beabstandet verlaufende Außenfläche und zwischen diesen beiden Flächen angeordnete Stirnflächen aufweist. In zwei Stirnflächen sind sich in deren Längsrichtung erstreckende Nuten angeordnet, welche Mittelachsen aufweisen, die sich längs einer halbierenden der Dicke erstrecken und die parallel zu der Außen- und/oder Innenfläche verlaufen. In den zwei weiteren Stirnflächen weist der Baustein Längsfedern auf, welche die Stirnflächen überragen. In der Innenfläche besitzt der Baustein nutförmig verlaufende Ausnehmungen, welche im Bereich von Schnittstellen angeordnet sind, die gebildet werden durch Begrenzende von Hüllwürfeln mit einer Seitenkantenlänge entsprechend der Dicke und die Vorderfläche des Hüllwürfels halbierende Mittelachsen. Die Ausnehmungen erstrecken sich dabei über die gesamte Distanz zwischen benachbarten Begrenzenden und von der durch die Stirnfläche gebildeten Begrenzenden bis zu der dieser benachbarten Begrenzenden, sodaß durchgehende Längs- und Quernuten geschaffen werden, in die die in einer Stirnfläche eines weiteren Bausteines angeordnete Längsfeder eingesetzt werden kann, wodurch eine rechtwinkelige Anordnung zweier benachbarter Bausteine möglich ist. Nachteilig ist dabei jedoch, daß eine Lage des Bausteines möglich ist, bei der dessen Stirnfläche zwar in einer Außenfläche eines weiteren, rechtwinkelig angeordneten Bausteines liegt, dessen Längsfeder jedoch diese gemeinsame Ebene überragt und somit keine ebenflächige Ausbildung einer Anordnung zweier rechtwinkeliger Bausteine möglich ist. Darüberhinaus kommt es wegen der durchgängigen Ausbildung der die Ausnehmungen bildenden Nuten zu einer Materialverschwächung, was einerseits die Bruchgefahr des Bausteines erhöht und andererseits die Wärmespeicherkapazität reduziert. Letztlich kann es durch Fertigungsungenauigkeiten dazu kommen, daß die durchgängige Längsnut nicht in die durchgängige Ausnehmung paßt und so durch Anpassungsarbeiten der Montageaufwand bei der Herstellung eines Kachelofens nachteilig erhöht wird.

Aus der weiters bekannten CH 407 475 A ist ein Baustein bekannt, der in seinen Stirnflächen Längsnuten und in einer Außenfläche eine Mehrzahl von kreisförmigen oder halbkreisförmigen Bohrungen besitzt. Nachteilig bei diesem Baustein ist die Tatsache, daß die kreisförmigen oder halbkreisförmigen Bohrungen lediglich zur Oberflächenvergrößerung dienen und keine Möglichkeit zur Anordnung von Befestigungselementen bieten, mit denen ein Baustein mit einem weiteren benachbarten Baustein verbunden werden kann.

In einer weiteren Druckschrift, der DE 36 42 202 A ist eine Systemkachel gezeigt, welche einen Kachelkörper besitzt, welcher eine Vorderfläche, eine Hinterfläche und zwischen diesen erstreckende Seitenfläche aufweist. Letztere dienen zur Anlage an eine weitere Seitenfläche einer weiteren Systemkachel und weisen Längsnuten auf. Die Hinterfläche weist zumindest ein, als Sackloch ausgebildetes Loch auf, welches sich in Richtung der Vorderfläche erstreckt und einer Ecke der Hinterfläche benachbart angeordnet ist. In der Hinterfläche kann zumindest eine Ausnehmung vorgesehen sein, die sich vom Loch bis zur nächstliegenden Seitenfläche erstreckt und zur zumindest teilweisen Aufnahme einer zwei benachbarte Systemkacheln verbindenden Drahtklammer ausgebildet ist. Es können jedoch auch in allen vier Eckbereichen der Hinterfläche derartige, als Löcher ausgebildete Ausnehmungen ausgebildet sind, von denen sich jeweils zumindest eine Ausnehmung zur nächsten Seitenfläche erstreckt. Von Nachteil ist dabei, daß die Verbindung zweier benachbarten Systemkachel nur in den Ecken erfolgt und somit keine stabile Konstruktion, wie sie bei Kachelöfen erforderlich ist, erreicht wird. Auch ist es nicht möglich, eine rechtwinkelige Verbindung zweier Systemkacheln herzustellen, bei der die Seitenfläche einer Systemkachel in einer Ebene mit der Vorderfläche oder Hinterfläche einer weiteren Systemkachel verläuft.

Aus der DE 627 712 C ist eine Ofenkachel zur Bildung eines Kachelverbandes für Kachelöfen bekannt, bei dem es sich um einen einstückigen Körper einheitlichen Materials handelt und nur geringe verbleibende Zwischenräume bestehen, wodurch eine einheitliche Wärmeleitung gegeben ist. An der Stirnseite der Ofenkachel umlaufenden Nuten ermöglichen einen raschen Aufbau eines Kachelverbandes hoher Stabilität durch in die Nuten eingesetzte sogenannte Zwickeln als Verbindungselemente, wobei die Nuten mit Lehmmörtel aufgefüllt werden. Nachteilig sind bei derartigen Ofenkacheln die Kantenausbildungen bei einem Kachelverband und die ungenügende Stabilität bei mit derartigen Ofenkacheln ausgebildeten Ofendecken und im Bereich einer Bedienöffnung.

Weiters sind aus der DE 79 12 917 U1 Doppelwandkacheln bekannt, die zur Bildung eines widerstandsfähigen Wandverbaus rundum laufende Nuten aufweisen, die durch Eingießen einer Mörtelmasse die feste Verbindung zwischen den Ofenkacheln ergeben und damit eine Vorfertigung ganzer Wandelemente ermöglicht wird. Damit ist eine rasche Montage eines Kaminofens vor Ort möglich, wodurch der Montageaufwand reduziert wird. Nachteilig dabei sind Sonderformen von Kacheln, die eine Verbindung im Eckbereich der Kachelöfen ermöglichen.

Aus der DE 31 25 833 A1 ist weiters ein plattenartiges Element zur Herstellung des Außenaufbaues eines Kachelofens oder eines Kamins bekannt, bei dem wenigstens ein Abschnitt jedes der umlaufenden Randbereiche eine Formgebung zur Aufnahme von lösbaren Verbindungsgliedern aufweist, wobei diese Aufnahmen auch durch taschenförmige Nuten, die wenigstens in einem Abschnitt oder aber sich über die gesamte Länge der Stirnseiten erstreckenden Nuten gebildet sind. In diese Nuten sind Verbindungsglieder mit Preßsitz einsetzbar und wird damit eine wandverbandhohe Widerstandsfähigkeit erreicht. Eine derartige Ausbildung erfordert eine hohe Anzahl von Sonderformen von Bausteinen, um alle auftretenden Anschlußbereiche und Übergänge ausbilden zu können.

Aus der DE 80 34 489 U1 sind zur Bildung eines fugenlosen oder mit einer Dehnfuge versehenen Kachelverbandes parallel zur Kachelebene und in geneigten Nuten der Kacheln eingreifende Verbindungs- bzw. Aufhängeklammern bekannt. Derartige Verbindungs- bzw. Aufhängeklammern ermöglichen eine widerstandsfähige Verbindung bei unterschiedlichen Wärmebelastungen, der eine derartige Kachelwand ausgesetzt ist, erfordern jedoch komplizierte Montagearbeiten und sind durch die Verwendung von Schraubelementen nach längerer Zeit des Einsatzes schwer lösbar, wodurch Reparaturen und Instandhaltungen an derartigen Öfen erschwert werden.

Aufgabe der Erfindung ist es nunmehr einen Baustein aus feuerfestem Material zu schaffen, mit dem ein in hohem Maße variabler Aufbau einer Heizvorrichtung ermöglicht wird und der sowohl im Wandverband wie auch im Eckverband der Wände sowie Wände und Decke eine dauerhaft feste Verbindung ermöglicht.

Diese Aufgabe der Erfindung wird durch die im Anspruch 1 wiedergegebenen Merkmale erreicht. Durch eine rasterartige Anordnung von Ausnehmungen, die sich von der Innenfläche in den Baustein erstrecken, wird in Verbindung mit rundum laufenden Nuten eine hohe Kombinationsmöglichkeit und einfache Verbindungsmöglichkeit der Bausteine in einem ebenen Wandverband wie auch in rechtwinkelig zueinander verlaufenden Ebenen oder auch bei winkelig zueinander versetzten Bausteinen bzw. Wand- und/oder Deckenelementen möglich. Durch die Ausbildung der Ausnehmungen, die sich nur über einen Teilbereich der inneren Oberfläche erstrecken, wird darüber hinaus ein Baustein hoher Eigenfestigkeit erreicht, und es werden vorzeitige Zerstörungen durch das Auftreten von Rissen infolge von Wärmespannungen wirkungsvoll vermieden. Des weiteren bewirken die Ausnehmungen eine Vergrößerung der Innenfläche der Bausteine, wodurch eine rasche Durchwärmung des Bausteins, insbesondere bei der Inbetriebnahme einer derartigen Heizvorrichtung, erreicht wird und es zu einer sehr raschen Abstrahlung der Wärme an die Umgebung kommt, wodurch insgesamt der Wirkungsgrad einer derartigen Heizvorrichtung verbessert wird.

Durch die in den Ansprüchen 2 bis 11 beschriebenen vorteilhaften Weiterbildungen wird eine hohe Anzahl von Gestaltungsmöglichkeiten für die Ausnehmungen erreicht, die eine Anwendung speziell geformter Verbindungselemente ermöglichen und so eine rasche Montage, einen festen Zusammenhalt und auch eine Demontage für Reperaturmaßnahmen gewährleistet. Durch die Konizität der Ausnehmungen wird auch ein Formvorgang der Bausteine, sei es im Gießverfahren oder einem Trockenpreßverfahren, vereinfacht und ein komplizierter Aufbau von Formen und Werkzeugen vermieden. Die Ausbildung der Ausnehmungen ist dabei so gestaltet, daß in den Ausnehmungen eingebrachte überschüssige Verbindungsmittel, z.B. Kleber, Mörtel, etc., beim Einsetzen der Verbindungselemente zur Herstellung einer Formschlüssigkeit ausgepreßt werden können.

Vorteilhaft sind auch Ausbildungen nach den Ansprüchen 12 bis 15, weil dadurch eine hohe Festigkeit der Bausteine erreicht wird und Rißbildungen oder eine Zerstörung der Bausteine bei der hohen Temperaturbelastung, der diese Bausteine ausgesetzt sind, vermieden wird.

Gemäß einer vorteilhaften Weiterbildung, wie im Anspruch 16 beschrieben, wird der Einsatz von Verbindungselementen im Randbereich ermöglicht, wodurch ein einfacher Aufbau von Zwischenwänden, Decken sowie Wandteilen von Rauchzügen, etc. erreicht wird.

Von Vorteil sind aber auch Ausbildungen nach den Ansprüchen 17 bis 19, wodurch zusätzliche als Spannelemente ausgebildete Verbindungselemente vorwiegend an den Außenflächen, aber auch in Eck- und Kantenbereichen eines Verbundes der Bausteine, für eine feste und variabel einsetzbare Befestigungsvorrichtung einsetzbar sind. Die Bohrungen ermöglichen aber auch in Verbindung mit in diese eingesetzte und mit Nuten an den Stirnflächen weiterer Bausteine zusammenwirkender Positionierelemente die Ausbildung geneigt verlaufender Wandteile.

Von Vorteil sind auch Ausbildungen nach den Ansprüchen 20 und 21, weil dadurch eine hohe Maßgenauigkeit für die Bausteine erreicht wird, die eine hohe Kombinationsmöglichkeit für das Anordnen der Bausteine zueinander gewährleistet und weiters scharfkantige und damit zu Rißbildungen neigende Übergänge in Vertiefungen, Nuten und Ausnehmungen vermieden werden.

Es ist aber auch eine Ausbildung nach Anspruch 22 möglich, weil dadurch eine einfachere und kostengünstigere Ausbildung der Preßwerkzeuge erreicht wird.

Gemäß einer Weiterbildung, wie im Anspruch 23 beschrieben, wird eine hohe Stabilität der Verbindung durch in die Nuten eingelegte Federn zwischen benachbarten Bausteinen erreicht, aber auch eine genügend hohe Festigkeit der Federn für Überlager erreicht, um diese, z.B. bei Öffnungen in den Wandteilen, anzuwenden.

Möglich ist aber auch eine Ausbildung nach Anspruch 24, weil dadurch ein wirtschaftliches Herstellungsverfahren, insbesondere für die Großserienherstellung, erreicht wird und kostengünstige Bausteine herstellbar sind.

Nach vorteilhaften Weiterbildungen, wie in den Ansprüchen 25 bis 27 beschrieben, werden hohe Ankerkräfte der Verbindungselemente erreicht und ein Selbstlösen dieser verhindert und damit eine einwandfreie Fixierung der Lage der Bausteine zueinander für den Zeitraum des Abbindevorganges von Bindemittel erzielt.

Aufgabe der Erfindung ist es aber auch, einen Mantel für eine Heizvorrichtung, insbesondere Kachelofen, zu schaffen, der gegebenenfalls einschalig aber auch zweischalig ausgebildet werden kann und eine rasche Montage und einen einfachen Aufbau einer Heizvorrichtung ermöglicht.

Diese Aufgabe der Erfindung wird durch die im Anspruch 28 wiedergegebenen Merkmale erreicht. Durch die Schaffung zusätzlicher Verbindungsvorrichtungen zwischen den Bausteinen wird eine hohe Flexibilität bei der Herstellung unterschiedlichster Raumformen bei einfacher Montage und hohen Festigkeiten der Baukörper erreicht.

Von Vorteil sind dabei auch Ausbildungen, wie in den Ansprüchen 29 bis 37 beschrieben, wodurch das Aneinandersetzen der Bausteine zu einem Mantel für eine Heizvorrichtung ohne zusätzlicher Stütz- und Schalungselemente erfolgen kann und eine hohe Festigkeit des Baukörpers erreicht wird und eine Inbetriebnahme einer derartigen Heizvorrichtung unmittelbar nach der Fertigstellung des Baukörpers vorgenommen werden kann.

Zum besseren Verständnis der Erfindung wird diese anhand der in den Figuren dargestellten Ausführungsbeispiele näher erläutert.

Es zeigen:
- Fig. 1: eine mit den erfindungsgemäßen Bausteinen hergestellte Heizvorrichtung, in Ansicht, teilweise geschnitten;
- Fig. 2: den erfindungsgemäßen Baustein in schematischer Darstellung, mit in dessen Innenfläche angeordneter Ausnehmungen;
- Fig. 3: den erfindungsgemäßen Baustein in schematischer Darstellung, mit in den Außenflächen angeordneten Bohrungen;
- Fig. 4: einen Verbund der erfindungsgemäßen Bausteine zur Bildung eines Mantels der Heizvorrichtung;
- Fig. 5: den Mantel mit den erfindungsgemäßen Bausteinen, geschnitten, gemäß den Linien V - V in Fig. 4;
- Fig. 6: einen Teilbereich des Mantels mit den erfindungsgemäßen Bausteinen im Auflagerbereich eines die Decke ausbildenden Bausteins, geschnitten;
- Fig. 7: einen Teilbereich von mit einer erfindungsgemäßen Verbindungsvorrichtung verbundener Bausteine, geschnitten;
- Fig. 8: eine Ausbildung der erfindungsgemäßen Verbindungsvorrichtung, geschnitten, gemäß den Linien VIII - VIII in Fig. 7;
- Fig. 9: einen Teilbereich einer Anordnung der erfindungsgemäßen Bausteine zur Bildung von geneigten Wandteilen.

In der Fig. 1 ist eine Heizvorrichtung 1, z.B. ein Kachelofen, gezeigt. Auf einem Unterbau 2, der auf einer Aufstandsfläche 3 abgestützt ist und z.B. aus einem Mauerwerk besteht, ist der Feuerraum 4 mit Rauchzügen 5, die den Feuerraum 4 mit einem Rauchauslaß 6 strömungsverbinden, durch z.B. einen zweischaligen Aufbau gebildet. Der Feuerraum 4 wird dabei durch Bausteine 7, die aus feuerfestem Material bestehen, gebildet, wobei auch Unterteilungen für die Rauchzüge 5 gegebenenfalls mit Bausteinen 7 ausgebildet sind. Dem Baustein 7 vorgeordnet ist ein Ofenmantel 8, der z.B. aus an äußeren Oberflächen 9 glasierten Kacheln 10 gebildet ist, die mit den Bausteinen 7 in guter Wärmeleitverbindung stehen. Die Kacheln 10 sind zur optischen Gestaltung der Heizvorrichtung 1 mit wahlweisem Design ausgeführt. Für die Anbringung der Kacheln 10 und deren Zusammenhalt sind die heute im Ofenbau üblichen Verbindungsmittel, z.B. Schamottemörtel, vorgesehen. Die Heizvorrichtung 1 weist weiters eine durch eine Ofentüre 11 verschließbare Bedienöffnung 12 auf. Die Bausteine 7 umgrenzen den Feuerraum 4 und gegebenenfalls die Rauchzüge 5 allseitig.

Die Bausteine 7 sind an Stirnflächen 13 mit Nuten 14 versehen und weisen an den Feuerraum 4 abgewandten Außenflächen 15 in einem Rastermaß angeordnete Bohrungen 16 auf, die der Anordnung einer Verbindungsvorrichtung 17 dienen. Durch eine derartige Verbindungsvorrichtung 17 wird ein dauerhafter und fester Verband insgesamt erreicht, der aber auch im Falle von Reparaturen einfach aufgelöst werden kann.

Die Bausteine 7 aus feuerfestem Material sind des weiteren auch für eine Heizvorrichtung 1 einsetzbar, die einschalig aus den Bausteinen 7 gebildet ist, die auf der äußeren Oberfläche 9 mit einem Verputz, wie er für derartige Heizvorrichtungen 1 aus dem Stand der Technik bekannt ist, versehen ist.

In den Fig. 2 und 3 ist der Baustein 7 gezeigt. Dieser weist eine Quaderform mit einer Dicke 18, einer Höhe 19 und einer Länge 20 auf, wobei die Höhe 19 und die Länge 20 einem ganzzahligen Vielfachen der Dicke 18 entsprechen. In den den Baustein 7 in seiner Höhe 19 und seiner Länge 20 begrenzenden Stirnflächen 13 sind die Nuten 14 angeordnet, die längs einer Halbierenden 21 der Dicke 18 verlaufen. Damit sind Randabstände 22, 23 zwischen einer Innenfläche 24 und der Außenfläche 15 und der diesen zugewandten Seitenflanken 25, 26 der Nut 14 gleich groß und entsprechen der Dicke 18 abzüglich einer halben Breite 27 der Nut 14. Eine Tiefe 28 der Nut 14 ist dabei größer als die Breite 27 und beträgt in etwa den 1,5-fachen Wert der Breite 27. Zur besseren Verdeutlichung der weiteren Ausbildung des Bausteins 7 sind in den Fig. 2 und 3 entsprechend dem Rastermaß, das sich aus der Dicke 18 ergibt, Hilfslinien eingetragen, die Begrenzende 29 von fiktiven Hüllwürfel 30 mit einer der Dicke 18 entsprechenden Seitenkante 31 darstellen.

In der Innenfläche 24 des Bausteins 7 sind im Bereich von Schnittstellen 32 der Begrenzenden 29 und einer darauf senkrecht verlaufenden, die Seitenkante 31 des Hüllwürfels 30 halbierenden Mittelachse 33 Ausnehmungen 34 angeordnet, die sich in Richtung der Mittelachsen 33 erstrecken. Diese Ausnehmungen 34 haben eine in etwa rhombische oder ovale Querschnittsform, wobei eine Länge 35 ein Mehrfaches einer Breite 36 beträgt und eine Tiefe kleiner ist als die Dicke 18 des Bausteins 7. In Richtung der Tiefe 37 laufen Seitenflanken 38 der Ausnehmungen 34 konisch aufeinander zu.

Des weiteren weist der Baustein 7 im Bereich der umlaufenden zwischen der Innenfläche 24 und den Stirnflächen 13 gebildete Längs- und Querseitenkanten 39 mit den Ausnehmungen 34 fluchtend angeordnete Randausnehmungen 40 auf, welche hinsichtlich der Breite 36, der Tiefe 37 und der Formgestaltung den Ausnehmungen 34 entsprechen, jedoch hinsichtlich der Länge 35 der Ausnehmung 34 einer durch die Begrenzende 29 halbierten Form entsprechen.

Durch die Ausnehmungen 34 und Randausnehmungen 40 in der Innenfläche 24 ergibt sich des weiteren eine Vergrößerung der dem Feuerraum 4 zugewandten Innenfläche 24 um eine Größenordnung von bis zu 50 %. Diese Vergrößerung bringt bei der Inbetriebnahme der Heizvorrichtung 1 eine rasche und durch die rasterartige Anordnung gleichmäßige Durchwärmung des Bausteines 7 und damit der Heizvorrichtung 1 und damit insgesamt einen hohen Wirkungsgrad durch die rasche Abstrahlung von Wärme an den umgebenden Luftraum.

Um eine Überdeckung der Ausnehmungen 34 insbesondere der Randausnehmungen 40 mit den Nuten 14 zu vermeiden, ist die Tiefe 37 kleiner als die halbe Dicke 18, abzüglich der halben Breite 27 der Nut 14.

Wie nun weiters der Fig. 3 zu entnehmen, weist der Baustein 7 auf seiner Außenfläche 15 mit zu dieser senkrecht verlaufenden Mittelachsen angeordnete Bohrungen 41 auf. Diese Bohrungen 41 sind in einem Rastermaß in der Rückseite vorgesehen, wobei Randabstände 42 der halben Dicke entsprechen und eine Distanz 43 zwischen den Mittelachsen benachbarter Bohrungen 41 der Dicke 18 gleich ist. Eine Tiefe 44 dieser Bohrungen 41 ist kleiner als die Dicke 18.

Nach einer bevorzugten Ausführungsform ist der Baustein 7 durch einen Trockenpreßvorgang aus fein gemahlenem Schamottematerial gefertigt, wodurch eine hohe Maßgenauigkeit erzielt wird, die erhebliche Vorteile bei der Montage derartiger Bausteine 7 durch die einwandfreie Übereinstimrnung aller Abmaße mit sich bringt. Des weiteren ist es beim Preßvorgang möglich, die in der Innenfläche 24 und Außenfläche 15 vorgesehenen Ausnehmungen 34, Randausnehmungen 40 und Bohrungen 41 durch entsprechende Ausgestaltung der Preßwerkzeuge mitzuformen. Die in den Stirnflächen 13 angeordneten Nuten 14 können in einem nachträglichem Fräs- oder Schneidevorgang gefertigt werden. Bei entsprechender Werkzeugausbildung ist aber auch die Ausbildung der Nuten 14 im Zuge des Preßvorganges denkbar. Andererseits ist es ebenso möglich, die Bohrungen 41 durch eine spanabhebende Bearbeitung, z. B. Bohren, herzustellen.

In den Fig. 4 und 5 ist ein Verbund der Bausteine 7 zur Bildung des Feuerraums 4 einer Heizvorrichtung 1 gezeigt. Dabei ist zu sehen, daß durch die maßliche Gestaltung der Bausteine 7, bei der die Länge 20 und die Höhe 19 ein ganzzahliges Vielfaches der Dicke 18 betragen, ein Verbund ermöglicht wird, bei dem Überlappungsbereiche 45 derart variierbar sind, daß Stoßfugen 46 zur Herstellung eines sicheren Verbundes der Bausteine 7 zueinander versetzt angeordnet sind. Für die Herstellung eines sicheren Verbundes ist auch insbesondere die Möglichkeit des zueinander versetzten Anordnens der Bausteine 7 im Eckbereich von maßgebender Bedeutung. Wie aus der Fig. 4 ersichtlich, sind aufeinander gesetzte Reihen der Bausteine 7 im Eckbereich gegeneinander versetzt, wobei wechselweise die Nuten 14 mit den an der Innenfläche 24 vorgesehenen Ausnehmungen 34 fluchtend ausgerichtet sind. Dies ermöglicht den Einsatz von speziell ausgebildeten Verbindungselementen, die einerseits in die Nut 14 und andererseits in die der Nut 14 gegenüberliegenden Ausnehmungen 34 eingreifen und eine sichere Verankerung jeder Reihe für sich und der aufeinander gesetzten Reihen untereinander erreicht wird.

Weiters sind den Fig. 4 und 5 verschieden ausgebildete Verbindungsvorrichtungen 47 zu entnehmen. Einerseits bestehen diese aus in die Nuten 14 eingelegten leistenförmigen Federn 48, welche die Bausteine 7 an ihren aneinander liegenden Stirnflächen 13 positionieren und stabilisieren.

Ein weiteres Verbindungselement 49 ist kammartig ausgebildet und besteht aus einer Flachleiste 50 mit dem Querschnitt der Ausnehmungen 34 der Bausteine 7 angepaßten und in diese eingreifenden Fortsätzen 51, wobei mehrere derartige Fortsätze 51 vorgesehen sind, die zueinander einen Abstand aufweisen, der dem Abstand der Ausnehmungen 34 zueinander entspricht. Derartige Verbindungselemente 49 können damit die Stoßfugen 46 überdecken und für einen festen Zusammenhalt der Bausteine 7 in die Ausnehmungen 34 eingesetzt werden. Durch die Konizität der Ausnehmungen 34 ergeben sich keilartige Verbindungen beim Einsetzen der Verbindungselemente 49 und wird eine Preßkraft auf die Bausteine 7 ausgeübt, durch die ein sicherer Zusammenhalt gewährleistet ist.

Ein weiteres Verbindungselement 52, das vorwiegend auf der Außenfläche 15 der Bausteine 7 zur Anwendung kommt, ist als Flachbügel 53 ausgebildet und weist zylinderförmige Fortsätze 54 auf, die mit den in der Außenfläche 15 der Bausteine 7 angeordneten Bohrungen 16 zusammenwirken, wobei die Flachbügel 53 eben oder winkelig geformt sind und damit diese Verbindungselemente 52 sowohl im Bereich der Stoßfugen 46 aber auch im Bereich der Eckausbildungen des Verbundes anwendbar sind.

In der Fig. 6 ist eine Ausbildung im Auflagerbereich eines eine Decke 55 des Feuerraums 4 ausbildenden Bausteins 7 auf einen vertikal erstreckenden Wandteil 56 ausbildenden Baustein 7 gezeigt. Bei dieser Ausbildung lagert der die Decke 55 ausbildende Baustein 7 mit seiner Innenfläche 24 auf der Stirnfläche 13 über die gesamte Dicke 18 des Bausteins 7. In die waagrecht verlaufende Nut 14 ist die Flachleiste 50 des Verbindungselementes 49 eingesetzt. Die in Richtung des die Decke 55 ausbildenden Bausteins 7 vorragenden Fortsätze 51 des Verbindungselementes 49 stehen in Eingriff mit den Ausnehmungen 34 dieses Bausteins 7, deren Längserstreckung in einer zur Stirnfläche 13 dieses Bausteins 7 parallelen Ebene verläuft. Zur weiteren Fixierung zwischen der Decke 55 und dem Wandteil 56 ist ein L-förmig abgewinkeltes Verbindungselement 52 vorgesehen, das mit den stiftförmigen Fortsätzen 51 in die in der Außenfläche 15 der Bausteine 7 angeordneten Bohrungen 16 eingreifen.

Damit ist eine sehr sichere Auflage der die Decke 55 ausbildenden Bausteine 7 und ein sehr widerstandsfähiger Verbund für den Aufbau der Heizvorrichtung 1 erreicht.

In den Fig. 7 und 8 ist der Bereich einer Stoßfuge 46 längs den Stirnflächen 13 zweier miteinander verbundener Bausteine 7 gezeigt.

In den einander gegenüber liegenden Nuten 14 ist die Feder 48 eingelegt. An der Innenfläche 24 ist die Stoßfuge 46 das kammartige Verbindungselement 49 überspannend angeordnet, das im gezeigten Ausführungsbeispiel aus der Flachleiste 50 gebildet ist und drei der Fortsätze 51 aufweist. Der mittlere der Fortsätze 51 greift in die einander gegenüber liegenden Randausnehmungen 40 ein. Die weiteren dazu beabstandeten Fortsätze 51 greifen in die Ausnehmungen 34 der Bausteine 7 ein. Ein Querschnitt der Ausnehmungen 34 ist rhombisch oder oval ausgebildet, wobei eine größte Distanz 57 einander gegenüber liegender Längsseitenflanken 58 größer ist als eine Dicke 59 des Fortsatzes 51. Stirnseitenflanken 60 sind in Richtung der Tiefe 28 der Ausnehmungen 34 konisch zueinander verlaufend ausgebildet. Ist nun ein mittlerer Abstand 61 zwischen einander zugewandter Anlageflächen 62 der äußeren Fortsätze 51 geringfügig kleiner als ein mittlerer Abstand der diesen zugeordneten Stirnseitenflanken 60 der Ausnehmungen 34, so wird beim Einsetzen des Verbindungselementes 49 eine Preßwirkung - gemäß Pfeilen 63 - erreicht, durch die die Bausteine 7 an der Stoßfuge 46 gegeneinander gedrückt werden und damit eine spaltfreie Verbindung mit festem Halt erreicht. Es ist noch festzuhalten, daß zur Erzielung einer einwandfreien Dichtheit und auch eines festen Haltes der Bausteine 7 diese an den Stoßfugen 46 vor dem Aufeinandersetzen mit einem Bindemittel 64, z.B. hitzebeständigen Kleber, beschichtet werden. Ein derartiges Bindemittel 64 wird auch vor dem Einsetzen des Verbindungselementes 49 in die Ausnehmungen 34 und Randausnehmungen 40 eingebracht und bewirkt den dauerhaften Halt des Verbindungselementes 49. Durch die Form der Ausnehmungen 34 und Randausnehmungen 40 ist ein Auspressen von überschüssigem Bindemittel 64 möglich.

In der Fig. 9 ist weiters die Anordnung eines schrägen Wandteils 65 gezeigt, der gegebenenfalls zur Bildung von Rauchzügen, Decken, etc. erforderlich ist. Die Positionierung der mit den umlaufenden Nuten 14 versehenen Bausteine 7 erfolgt dabei durch in die Nuten 14 eingreifende Bolzen 66, die in die Bohrungen 16 der Bausteine 7 eingesetzt und die Oberfläche überragen. Durch die Wahl der Anordnung der Bolzen 66 entsprechend dem vorgegebenen Raster der Bohrungen 16 sind unterschiedliche Winkelstellungen des Wandteils 65 möglich. Für die einwandfreie Erzielung aller Kombinationsmöglichkeiten zur Bildung einer Vielzahl von gewünschten Ausführungsformen einer Heizvorrichtung 1 ist eine hohe Maßgenauigkeit der Bausteine 7 anzustreben. Eine derartige Maßgenauigkeit wird, insbesondere durch ein Trockenpressen von pulverförmigem feuerfestem Material, z.B. Schamottemehl, erreicht. Durch entsprechende Ausgestaltung von Preßwerkzeugen können vielfach Fertigungsvorgänge, z.B. eine nachträgliche mechanische Bearbeitung der Bausteine 7, eingespart werden. So ist, z.B. im Zuge des Preßvorganges, das Mitformen der Ausnehmungen 34, der Randausnehmungen 40 und der Bohrungen 16 möglich. Die Nuten 14 werden bei einfacheren Ausführungen von Forrnwerkzeugen durch einen nachträglichen Zerspannungsvorgang in die Stirnflächen 13 eingearbeitet. Denkbar ist aber auch bei entsprechend aufwendigen Formwerkzeugen, die Nuten 14 beim Preßvorgang mitzuformen.

Selbstverständlich ist es auch möglich, die Bausteine 7 in einem Gießverfahren herzustellen. Bei einer entsprechenden Formgestaltung, wie z.B. mehrteiliger oder geteilter Formen, können in einem derartigen Gießverfahren die Bausteine 7 in einem einzigen Vorgang mit allen erforderlichen Nuten, Ausnehmungen, Bohrungen, etc., ohne wesentlicher Nachbearbeitung gefertigt werden. Da auch die für ein Gießen erforderlichen Anlagen relativ kostengünstig sind, ergibt sich damit eine wirtschaftliche Fertigung der Bausteine 7.

Selbstverständlich können die technischen Details und die beschriebenen Elemente, insbesondere wie Nuten, Ausnehmungen, Verbindungselemente im Rahmen des fachmännischen Könnens beliebig abgewandelt werden. Es können auch einzelne Merkmale der in den einzelnen Ausführungsbeispielen gezeigten und beschriebenen Merkmalskombinationen den Gegenstand eigenständiger, erfindungsgemäßer Lösungen bilden.

Des weiteren wurden zum besseren Verständnis der Erfindung in den Darstellungen teilweise ein unproportionaler Maßstab gewählt.

### Bezugszeichenaufstellung

- 1: Heizvorrichtung
- 2: Unterbau
- 3: Aufstandsfläche
- 4: Feuerraum
- 5: Rauchzug

- 6: Rauchauslaß
- 7: Baustein
- 8: Ofenmantel
- 9: Oberfläche
- 10: Kachel

- 11: Ofentüre
- 12: Bedienöffnung
- 13: Stirnfläche
- 14: Nut
- 15: Außenfläche

- 16: Bohrung
- 17: Verbindungsvorrichtung
- 18: Dicke
- 19: Höhe
- 20: Länge

- 21: Halbierende
- 22: Randabstand
- 23: Randabstand
- 24: Innenfläche
- 25: Seitenflanke

- 26: Seitenflanke
- 27: Breite
- 28: Tiefe
- 29: Begrenzende
- 30: Hüllwürfel

- 31: Seitenkante
- 32: Schnittstelle
- 33: Mittelachse
- 34: Ausnehmung
- 35: Länge

- 36: Breite
- 37: Tiefe
- 38: Seitenflanke
- 39: Längs- und Querseitenkante
- 40: Randausnehmung

- 41: Bohrung
- 42: Randabstand
- 43: Distanz
- 44: Tiefe
- 45: Überlappungsbereich

- 46: Stoßfuge
- 47: Verbindungsvorrichtung
- 48: Feder
- 49: Verbindungselement
- 50: Flachleiste

- 51: Fortsatz
- 52: Verbindungselement
- 53: Flachbügel
- 54: Fortsatz
- 55: Decke

- 56: Wandteil
- 57: Distanz
- 58: Längsseitenflanke
- 59: Dicke
- 60: Stirnseitenflanke

- 61: Abstand
- 62: Anlagefläche
- 63: Pfeil
- 64: Bindemittel
- 65: Wandteil

- 66: Bolzen

## Patentansprüche

1. Baustein (7) aus feuerfestem Material für eine Heizvorrichtung (1), insbesondere Kachelöfen, Kaminöfen, dessen Länge (20) und Höhe (19) ein ganzzahliges Vielfaches einer Dicke (18) ist, mit in zumindest drei umlaufenden Stirnflächen (13) angeordneten, sich in deren Längsrichtung erstreckenden Nuten (14) mit Mittelachsen, die sich längs einer Halbierenden der Dicke (18) erstrecken und parallel zu einer Außen- und/oder Innenfläche (15, 24) des Bausteines (7) verlaufen, von denen zumindest eine Ausnehmungen (34) aufweist, die in der Innenfläche (24) im Bereich von Schnittstellen (32) von Begrenzenden (29) von Hüllwürfel (30) mit einer Seitenkantenlänge entsprechend der Dicke (18) des Bausteins (7) und einer eine Vorderfläche der Hüllwürfel (30) halbierenden Mittelachse (33) in Richtung dieser Mittelachsen (33) verlaufen, dadurch gekennzeichnet, daß die Ausnehmungen (34) sich beidseits der Begrenzenden (29) und zumindest von der durch die Stirnflächen (13) gebildeten Begrenzenden über einen Teil einer Distanz zwischen benachbarten Begrenzenden (29) erstrecken.

2. Baustein nach Anspruch 1, dadurch gekennzeichnet, daß die Ausnehmungen (34) in einer senkrecht zur Innenfläche (24) und senkrecht zur halbierenden Mittelachse (33) ausgerichteten Ebene einen U- oder V-förmigen Querschnitt aufweisen.

3. Baustein nach Anspruch 1 oder 2, dadurch gekennzeichnet, daß die Ausnehmungen (34) in der senkrecht zur halbierenden Mittelachse (33) ausgerichteten Ebene eine Breite (36) im Bereich der Innenfläche (24) größer ist als im Bereich einer Bodenfläche.

4. Baustein nach einem oder mehreren der vorhergehenden Ansprüche, dadurch gekennzeichnet, daß die Breite (36) im Bereich der Innen- und/oder Bodenfläche sich über eine Länge (35) der Ausnehmung (34) verändert.

5. Baustein nach einem oder mehreren der vorhergehenden Ansprüche, dadurch gekennzeichnet, daß sich die Breite (36) im Bereich der Innen- und/oder Bodenfläche von der Begrenzenden (29) des Hüllwürfels (30) in die einander entgegengesetzten Richtungen symmetrisch verändert.

6. Baustein nach einem oder mehreren der vorhergehenden Ansprüche, dadurch gekennzeichnet, daß eine Länge (35) der Ausnehmungen (34) parallel zur halbierenden Mittelachse (33) der Hüllwürfel (3()) im Bereich der Innenflächen (24) größer ist als im Bereich einer Bodenfläche.

7. Baustein nach einem oder mehreren der vorhergehenden Ansprüche, dadurch gekennzeichnet, daß die Bodenfläche gekrümmt ausgebildet oder über Übergangsradien mit den Stirnseitenflanken und/oder Längsseitenflanken (60, 58) verbunden ist.

8. Baustein nach einem oder mehreren der vorhergehenden Ansprüche, dadurch gekennzeichnet, daß die von der Innenfläche (24) in Richtung der Außenfläche (15) sich erstreckenden Ausnehmungen (34) in einer die Innenfläche (24) aufnehmenden Ebene einen trapez-, rhombenförmigen oder ovalen Querschnitt aufweisen.

9. Baustein nach einem oder mehreren der vorhergehenden Ansprüche, dadurch gekennzeichnet, daß eine Länge (35) der Ausnehmungen (34) kleiner ist als eine halbe Länge der Seitenkanten (31) der Hüllwürfel (30).

10. Baustein nach einem oder mehreren der vorhergehenden Ansprüche, dadurch gekennzeichnet, daß die Ausnehmung (34) in Richtung der Tiefe (37) allseitig konisch verjüngt, z.B. pyramidenstumpfförmig, ausgebildet ist.

11. Baustein nach einem oder mehreren der vorhergehenden Ansprüche, dadurch gekennzeichnet, daß eine Tiefe (37) der Ausnehmungen (34) kleiner ist als die Dicke (18) des Bausteins (7).

12. Baustein nach einem oder mehreren der vorhergehenden Ansprüche, dadurch gekennzeichnet, daß die Tiefe (37) der Ausnehmungen (34) um mehr als die halbe Breite (27) der umlaufenden Nuten (14) kleiner ist als die halbe Dicke (18) des Bausteins (7).

13. Baustein nach einem oder mehreren der vorhergehenden Ansprüche, dadurch gekennzeichnet, daß die Tiefe (37) der Ausnehmung (34) um zumindest 5 mm zusätzlich zur halben Breite (27) der umlaufenden Nut (14) kleiner ist als die halbe Dicke (18) des Bausteins (7).

14. Baustein nach einem oder mehreren der vorhergehenden Ansprüche, dadurch gekennzeichnet, daß eine Tiefe (37) der Ausnehmung (34) um zumindest 50 % größer ist als eine Breite (36) der Ausnehmung (34).

15. Baustein nach einem oder mehreren der vorhergehenden Ansprüche, dadurch gekennzeichnet, daß eine minimale Breite (36) der Ausnehmungen (34) zumindest im Bereich der Innen- und/oder Außenfläche (24, 15) der Breite (27) der Nut (14) in den Stirnflächen (13) entspricht.

16. Baustein nach einem oder mehreren der vorhergehenden Ansprüche, dadurch gekennzeichnet, daß die Stirnflächen (13) gleichzeitig Hüllflächen der Hüllwürfel (30) bilden und sich die Ausnehmungen (34) im Bereich der halbierenden Mittelachse (33) bis zu den Stirnflächen (13) erstrecken und zu diesen hin geöffnet sind.

17. Baustein nach einem oder mehreren der vorhergehenden Ansprüche, dadurch gekennzeichnet, daß im Baustein (7) in etwa senkrecht zur Außenfläche (15) verlaufende Bohrungen (41) angeordnet sind.

18. Baustein nach einem oder mehreren der vorhergehenden Ansprüche, dadurch gekennzeichnet, daß eine Tiefe (44) der Bohrungen (41) kleiner ist als eine Dicke (18) des Bausteins (7).

19. Baustein nach einem oder mehreren der vorhergehenden Ansprüche, dadurch gekennzeichnet, daß eine Längsmittelachse der Bohrungen (41) im Schnittpunkt der halbierenden Mittelachse (33) der Seitenkanten (31) der Hüllwürfel (30) angeordnet ist.

20. Baustein nach einem oder mehreren der vorhergehenden Ansprüche, dadurch gekennzeichnet, daß das feuerfeste Material ein Schamottematerial ist und die Formgebung durch einen Trockenpreßvorgang erfolgt.

21. Baustein nach einem oder mehreren der vorhergehenden Ansprüche, dadurch gekennzeichnet, daß die Nuten (14), die Ausnehmungen (34) und die Bohrungen (41) durch Einpressen im Preßvorgang des Bausteins geformt sind.

22. Baustein nach einem oder mehreren der vorhergehenden Ansprüche, dadurch gekennzeichnet, daß die umlaufenden Nuten (14) durch einen Zerspanungsvorgang, insbesondere Fräsvorgang gefertigt sind.

23. Baustein nach einem oder mehreren der vorhergehenden Ansprüche, dadurch gekennzeichnet, daß eine Tiefe (28) der umlaufenden Nuten (14) um zumindest 50 % größer ist als eine Breite (27) der Nuten (14).

24. Baustein nach einem oder mehreren der vorhergehenden Ansprüche, dadurch gekennzeichnet, daß die Formgebung in einem Gießvorgang in einer Form erfolgt.

25. Baustein nach einem oder mehreren der vorhergehenden Ansprüche, dadurch gekennzeichnet, daß eine Breite (36) der Ausnehmung (34) im Bereich der Bodenfläche in etwa der Breite (27) der Nut (14) in den Stirnflächen (13) entspricht.

26. Baustein nach einem oder mehreren der vorhergehenden Ansprüche, dadurch gekennzeichnet, daß die Bohrungen (41) sich von der Innen- und/oder Außenfläche (24, 25) zur gegenüberliegenden Außen- und/oder Innenfläche (15, 24) verjüngen, bevorzugt kegelstumpfförmig ausgebildet sind.

27. Baustein nach einem oder mehreren der vorhergehenden Ansprüche, dadurch gekennzeichnet, daß die Stirnseiten- und/oder Längsseitenflanken (60, 58) unter einem eine Selbsthemmung bewirkenden Neigungswinkel verlaufen und ein Konuswinkel der Bohrung (41) einen selbsthemmenden Konuswinkel entspricht.

28. Mantel, insbesondere Ofenmantel, aus mehreren Bausteinen nach einem oder mehreren der Ansprüche 1 bis 27, dadurch gekennzeichnet, daß eine Verbindungsvorrichtung (47) zwischen den Bausteinen (7) zusätzlich zu den Nuten (14) und/oder Ausnehmungen (34) in diese Nuten (14) und/oder Ausnehmungen (34) einander benachbarter Bausteine (7) einsetzbare Verbindungselemente (52) umfaßt.

29. Mantel nach Anspruch 28, dadurch gekennzeichnet, daß das Verbindungselement (52) durch eine Flachleiste (50) gebildet ist, deren Breite größer ist als eine Tiefe (28) der Nut (14) in den Stirnflächen (13) und deren Dicke (59) in etwa der Breite (27) dieser Nut (14) entspricht.

30. Mantel nach Anspruch 28 oder 29, dadurch gekennzeichnet, daß das Verbindungselement (49, 52) eine Flachleiste (50) mit zumindest zwei über die Längsseite derselben vorragenden Fortsätze (51) gebildet ist, wobei die Fortsätze (51) in einem dem Abstand (61) zwischen den Ausnehmungen (34) bzw. Bohrungen (41) entsprechenden Abstand abgeordnet sind.

31. Mantel nach einem oder mehreren der Ansprüche 28 bis 30, dadurch gekennzeichnet, daß eine Breite der Flachleiste (50) im wesentlichen einer Tiefe (37) der Nut (14) und eine Dicke (59) derselben im wesentlichen der Breite (27) der Nut (14) in der Stirnfläche (13) entspricht und daß die Fortsätze (51) über eine der beiden festlegenden Längsseitenkanten vorragen.

32. Mantel nach einem oder mehreren der Ansprüche 28 bis 31, dadurch gekennzeichnet, daß die Fortsätze (51) zumindest in Längsrichtung des Verbindungselementes (52) eine der Querschnittsform der Ausnehmungen (34) angepaßte Querschnittsform aufweisen.

33. Mantel nach einem oder mehreren der Ansprüche 28 bis 32, dadurch gekennzeichnet, daß eine Raumform der Fortsätze (51) der Raumform der Ausnehmungen (34) entspricht.

34. Mantel nach einem oder mehreren der Ansprüche 28 bis 33, dadurch gekennzeichnet, daß die Oberfläche der Ausnehmungen (34) und/oder der Fortsätze (51) mit Vertiefungen, insbesondere Nuten bzw. Rillen, zur Aufnahme von Klebemittel versehen ist.

35. Mantel nach einem oder mehreren der Ansprüche 28 bis 34, dadurch gekennzeichnet, daß das Verbindungselement (52) aus Metall oder Keramik besteht.

36. Mantel nach einem oder mehreren der Ansprüche 28 bis 35, dadurch gekennzeichnet, daß das Verbindungselement (52) durch Bolzen (66) gebildet ist, die über eine Tiefe (44) der Bohrung (41) entsprechende Länge einen der Bohrung (41) entsprechenden Durchmesser und über die restliche Länge ein der Breite (27) der Nut (14) in den Stirnflächen (13) entsprechenden Durchmesser aufweisen.

37. Mantel nach einem oder mehreren der Ansprüche 28 bis 36, dadurch gekennzeichnet, daß der Durchmesser der Bohrung (41) der Breite (27) der Nuten (14) in den Stirnflächen (13) entspricht.

## Claims

1. Building block (7) of refractory material for a heater (1), in particular tiled heaters, open fireplaces, the length (20) and height (19) of which is an integral multiple of a thickness (18), having grooves (14) arranged in at least three circumferential faces (13) and extending in longitudinal direction with central axes, which extend along a bisecting line of the thickness (18) and run parallel to an outer and/or inner face (15, 24) of the building block (7), at least one of which has recesses (34) which run in the inner face (24) in the region of intersections (32) of boundary lines (29) of enveloping cubes (30) with a side edge length corresponding to the thickness (18) of the building block (7) and a central axis (33) bisecting a front face of the enveloping cube (30) in the direction of these central axes (33), characterised in that the recesses (34) extend on both sides of the boundary lines (29) and at least from the boundary lines formed by the faces (13) over a portion of a distance between adjacent boundary lines (29).

2. Building block according to claim 1, characterised in that the recesses (34) have a U- or V-shaped cross-section in a plane oriented perpendicular to the inner face (24) and perpendicular to the bisecting central axis (33).

3. Building block according to claim 1 or 2, characterised in that in the plane oriented perpendicular to the bisecting central axis (33) the recesses (34) have a thickness (36) in the region of the inner face (24) which is greater than in the region of a bottom face.

4. Building block according to one or more of the preceding claims, characterised in that the width (36) in the region of the inner and/or bottom face varies over the length (35) of the recess (34).

5. Building block according to one or more of the preceding claims, characterised in that the width (36) in the region of the inner and/or bottom face varies symmetrically in opposite directions from the boundary lines (29) of the enveloping cube (30).

6. Building block according to one or more of the preceding claims, characterised in that a length (35) of the recesses (34) parallel to the bisecting central axis (33) of the enveloping cube (30) in the region of the inner face (24) is greater than in the region of a bottom face.

7. Building block according to one or more of the preceding claims, characterised in that the bottom face is curved or is joined to the end face flanks and/or longitudinal side flanks (60, 58) via transition radii.

8. Building block according to one or more of the preceding claims, characterised in that in a plane receiving the inner face (24), the recesses (34) extending from the inner face (24) in the direction of the outer face (15) have a trapezoidal, rhombic or oval cross-section.

9. Building block according to one or more of the preceding claims, characterised in that a length (35) of the recesses (34) is smaller than a half length of the side edges (31) of the enveloping cube (30).

10. Building block according to one or more of the preceding claims, characterised in that the recess (34) tapers conically on all sides in the direction of the depth (37), e.g. is constructed in the shape of a truncated pyramid.

11. Building block according to one or more of the preceding claims, characterised in that a depth (37) of the recesses (34) is smaller than the thickness (18) of the building block (7).

12. Building block according to one or more of the preceding claims, characterised in that the depth (37) of the recesses (34) is smaller than half the thickness (18) of the building block (7) by more than half the width (27) of the circumferential grooves (14).

13. Building block according to one or more of the preceding claims, characterised in that the depth (37) of the recess (34) is smaller than half the thickness (18) of the building block (7) by at least 5 mm in addition to half the width (27) of the circumferential groove (14).

14. Building block according to one or more of the preceding claims, characterised in that a depth (37) of the recess (34) is at least 50% greater than a width (36) of the recess (34).

15. Building block according to one or more of the preceding claims, characterised in that a minimum width (36) of the recesses (34) corresponds to the width (27) of the groove (14) in the faces (13) at least in the region of the inner and/or outer face (24, 15).

16. Building block according to one or more of the preceding claims, characterised in that the faces (13) at the same time form enveloping surfaces of the enveloping cubes (30) and the recesses (34) extend as far as the faces (13) in the region of the bisecting central axis (33) and are open towards these faces.

17. Building block according to one or more of the preceding claims, characterised in that holes (41) running approximately perpendicular to the outer face (15) are arranged in the building block (7).

18. Building block according to one or more of the preceding claims, characterised in that a depth (44) of the holes (41) is smaller than a thickness (18) of the building block (7).

19. Building block according to one or more of the preceding claims, characterised in that a longitudinal central axis of the holes (41) is arranged in the point of intersection of the bisecting central axis (33) of the side edges (31) of the enveloping cubes (30).

20. Building block according to one or more of the preceding claims, characterised in that the refractory material is a fireclay refractory material and shaping is achieved by a dry pressing process.

21. Building block according to one or more of the preceding claims, characterised in that the grooves (14), recesses (34) and holes (41) are shaped by pressing into the building block during its pressing process.

22. Building block according to one or more of the preceding claims, characterised in that the circumferential grooves (14) are produced by a machining process, in particular milling process.

23. Building block according to one or more of the preceding claims, characterised in that a depth (28) of the circumferential grooves (14) is at least 50% greater than a width (27) of the grooves (14).

24. Building block according to one or more of the preceding claims, characterised in that shaping is performed in a casting process in a mould.

25. Building block according to one or more of the preceding claims, characterised in that a width (36) of the recess (34) in the region of the bottom face corresponds approximately to the width (27) of the groove (14) in the faces (13).

26. Building block according to one or more of the preceding claims, characterised in that the holes (41) taper from the inner and/or outer face (24, 25) to the opposite outer and/or inner face (15, 24), are preferably constructed in the shape of a truncated cone.

27. Building block according to one or more of the preceding claims, characterised in that the face side flanks and/or longitudinal side flanks (60, 58) run at an angle of inclination effecting a self-locking arrangement and a cone angle of the hole (41) corresponds to a self-locking cone angle.

28. Shell, in particular heater shell, comprising several building blocks according to one or more of Claims 1 to 27, characterised in that a connection device (47) between the building blocks (7), in addition to the grooves (14) and/or recesses (34), comprises connecting elements (52), which may be inserted into these grooves (14) and/or recesses (34) of adjacent building blocks (7).

29. Shell according to Claim 28, characterised in that the connecting element (52) is formed by a flat strip (50), the width of which is greater than a depth (28) of the groove (14) in the faces (13) and the thickness (59) of which corresponds approximately to the width (27) of this groove (14).

30. Shell according to Claim 28 or 29, characterised in that the connecting element (49, 52) is formed by a flat strip (50) with at least two extensions (51) protruding over the longitudinal side thereof, whereby the extensions (51) are arranged at a distance corresponding to the distance (61) between the recesses (34) or holes (41).

31. Shell according to one of more of Claims 28 to 30, characterised in that a width of the flat strip (50) corresponds essentially to a depth (37) of the groove (14) and a thickness (59) thereof corresponds essentially to the width (27) of the groove (14) in the face (13), and that the extensions (51) protrude over one of the two fixed longitudinal side edges.

32. Shell according to one of more of Claims 28 to 31, characterised in that the extensions (51) have a cross-sectional form adapted to the cross-sectional form of the recesses (34) at least in the longitudinal direction of the connecting element (52).

33. Shell according to one of more of Claims 28 to 32, characterised in that a spatial form of the extensions (51) corresponds to the spatial form of the recesses (34).

34. Shell according to one of more of Claims 28 to 33, characterised in that the surface of the recesses (34) and/or the extensions (51) is provided with depressions, in particular grooves or flutes, to receive adhesive.

35. Shell according to one of more of Claims 28 to 34, characterised in that the connecting element (52) is made of metal or ceramic.

36. Shell according to one of more of Claims 28 to 35, characterised in that the connecting element (52) is formed by bolts (66), which over a length corresponding to a depth (44) of the hole (41) have a diameter corresponding to the hole (41) and over the remaining length have a diameter corresponding to the width (27) of the groove (14) in the faces (13).

37. Shell according to one of more of Claims 28 to 36, characterised in that the diameter of the hole (41) corresponds to the width (27) of the grooves (14) in the faces (13).

## Revendications

1. Bloc de construction (7) en matériau réfractaire pour un dispositif de chauffage (1), notamment poêle de faïence, poêles à cheminée, dont la longueur (20) et la hauteur (19) est un multiple entier d'une épaisseur (18) avec des rainures (14), ménagées dans au moins trois faces frontales s'étendant tout autour (13), s'étendant dans la direction longitudinale de celles-ci, avec des axes médians qui s'étendent le long d'une bissectrice de l'épaisseur (18) et qui s'étendent parallèlement à une face extérieure et/ou intérieure (15, 24) du bloc de construction (7) dont au moins une présente des évidements (34) qui s'étendent dans la face intérieure (24) au voisinage d'intersections (32) de lignes limitatrices (29) de cubes enveloppants (30) d'une longueur de l'arête latérale correspondant à l'épaisseur (18) du bloc de construction (7) et un axe médian (33) divisant une face avant des cubes enveloppants (30) en direction de ces axes médians (33), caractérisé en ce que les évidements (34) s'étendent de part et d'autre des lignes limitatrices (29) et au moins de la ligne limitatrice formée par les faces frontales (13) sur une partie d'une distance entre des lignes limitatrices avoisinantes (29).

2. Bloc de construction selon la revendication 1, caractérisé en ce que les évidements (34), dans un plan orienté perdiculairement à la face intérieure (24) et perpendiculairement à l'axe médian bissectrice (33) présentent une section transversale en forme de U ou de V.

3. Bloc de construction selon la revendication 1 ou 2, caractérisé en ce que les évidements (34) dans le plan orienté perpendiculairement à l'axe médian bissectrice (33) sont plus grands d'une largeur (36) au voisinage de la face intérieure (24) qu'au voisinage d'une face de fond.

4. Bloc de construction selon l'une ou plusieurs des revendications précédentes, caractérisé en ce que la largeur (36) est modifiée au voisinage de la face intérieure et/ou de fond sur une longueur (35) de l'évidement (34).

5. Bloc de construction selon l'une ou plusieurs des revendications précédentes, caractérisé en ce que la largeur (36), au voisinage de la face intérieure et/ou de fond est modifiée symétriquement de la ligne limitatrice (29) du cube enveloppant (30) dans les directions opposées l'une à l'autre.

6. Bloc de construction selon l'une ou plusieurs des revendications précédentes, caractérisé en ce qu'une longueur (35) des évidements (34), parallèlement à l'axe médian bissectrice (33) des cubes enveloppants (30) est plus grande au voisinage des faces intérieures (24) qu'au voisinage d'une face de fond.

7. Bloc de construction selon l'une ou plusieurs des revendications précédentes, caractérisé en ce que la face de fond est courbée ou est reliée par des rayons de transition aux flancs des côtés frontaux et/ou aux flancs des côtés longitudinaux (60, 58).

8. Bloc de construction selon l'une ou plusieurs des revendications précédentes, caractérisé en ce que les évidements (34) s'étendant de la face intérieure (24) en direction de la face extérieure (15) présentent dans un plan recevant la face intérieure (24) une section transversale trapézoïdale, rhomboïdale ou ovale.

9. Bloc de construction selon l'une ou plusieurs des revendications précédentes, caractérisé en ce qu'une longueur (35) des évidements (34) est plus petite qu'une demi-longueur des arêtes latérales (31) des cubes enveloppants (30).

10. Bloc de construction selon l'une ou plusieurs des revendications précédentes, caractérisé en ce que l'évidement (34) s'effile d'une manière conique de tout côté en direction de la profondeur (37), qu'il est réalisé par exemple en forme de pyramide tronquée.

11. Bloc de construction selon l'une ou plusieurs des revendications précédentes, caractérisé en ce qu'une profondeur (37) des évidements (34) est plus petite que l'épaisseur (18) du bloc de construction (7).

12. Bloc de construction selon l'une ou plusieurs des revendications précédentes, caractérisé en ce que la profondeur (37) des évidements (34) est plus petite selon plus que la demi-largeur (27) des rainures s'étendant tout autour (14) que la demi-épaisseur (18) du bloc de construction (7).

13. Bloc de construction selon l'une ou plusieurs des revendications précédentes, caractérisé en ce que la profondeur (37) de l'évidement (34) est plus petite selon au moins 5 mm en plus de la demi-largeur (27) de la rainure s'étendant tout autour (14) que la demi-épaisseur (18) du bloc de construction (7).

14. Bloc de construction selon l'une ou plusieurs des revendications précédentes, caractérisé en ce qu'une profondeur (37) de l'évidement (34) est plus grande selon au moins 50% qu'une largeur (36) de l'évidement (34).

15. Bloc de construction selon l'une ou plusieurs des revendications précédentes, caractérisé en ce qu'une largeur minimale (36) des évidements (34), au moins au voisinage de la face intérieure et/ou extérieure (24, 15) correspond à la largeur (27) de la rainure (14) dans les faces frontales (13).

16. Bloc de construction selon l'une ou plusieurs des revendications précédentes, caractérisé en ce que les faces frontales (13) forment en même temps des faces enveloppantes des cubes enveloppants (30) et que les évidements (34), au voisinage de l'axe médian bissectrice (33), s'étendent jusqu'aux faces frontales (13) et sont ouverts vers ceux-ci.

17. Bloc de construction selon l'une ou plusieurs des revendications précédentes, caractérisé en ce que des perçages (41) sont ménagés dans le bloc de construction (7) qui s'étendent à peu près perpendiculairement à la face extérieure (15).

18. Bloc de construction selon l'une ou plusieurs des revendications précédentes, caractérisé en ce qu'une profondeur (44) des perçages (41) est plus petite qu'une épaisseur (18) du bloc de construction (7).

19. Bloc de construction selon l'une ou plusieurs des revendications précédentes, caractérisé en ce qu'un axe médian longitudinal des perçages (41) est disposé au point d'intersection de l'axe médian bissectrice (33) des arêtes latérales (31) des cubes enveloppants (30).

20. Bloc de construction selon l'une ou plusieurs des revendications précédentes, caractérisé en ce que le matériau réfractaire est un matériau de chamotte et que le formage a lieu par une opération de compression à sec.

21. Bloc de construction selon l'une ou plusieurs des revendications précédentes, caractérisé en ce que les rainures (14), les évidements (34) et les perçages (41) sont formés par une pression rentrante lors de l'opération de pressage du bloc de construction.

22. Bloc de construction selon l'une ou plusieurs des revendications précédentes, caractérisé en ce que les rainures s'étendant tout autour (14) sont réalisées par une opération d'usinage, notamment une opération de fraisage.

23. Bloc de construction selon l'une ou plusieurs des revendications précédentes, caractérisé en ce qu'une profondeur (28) des rainures s'étendant tout autour (14) est au moins de 50% plus grande qu'une largeur (27) des rainures (14).

24. Bloc de construction selon l'une ou plusieurs des revendications précédentes, caractérisé en ce que le formage a lieu par une opération de coulée dans un moule.

25. Bloc de construction selon l'une ou plusieurs des revendications précédentes, caractérisé en ce qu'une largeur (36) de l'évidement (34), au voisinage de la face de fond, correspond à peu près à la largeur (27) de la rainure (14) dans les faces frontales (13).

26. Bloc de construction selon l'une ou plusieurs des revendications précédentes, caractérisé en ce que les perçages (41) diminuent de la face intérieure et/ou extérieure (24, 25) vers la face extérieure et/ou intérieure opposée (15, 24), qu'ils sont réalisés de préférence en une forme tronconique.

27. Bloc de construction selon l'une ou plusieurs des revendications précédentes, caractérisé en ce que les flancs des côtés frontaux et/ou des côtés longitudinaux (60, 58) s'étendent selon un angle d'inclinaison provoquant un auto-blocage, et qu'un angle conique du perçage (41) correspond à un angle de cône auto-bloquant.

28. Paroi, notamment paroi du four, en plusieurs blocs de construction selon l'une ou plusieurs des revendications 1 à 27, caractérisée en ce qu'un dispositif d'assemblage (47) entre les blocs de construction (7), en plus des rainures (14) et/ou des évidements (34), comprend des éléments d'assemblage (52) insérables dans ces rainures (14) et/ou évidements (34) de blocs de construction avoisinants (7).

29. Paroi selon la revendication 28, caractérisée en ce que l'élément d'assemblage (52) est réalisé comme baguette plate (50) dont la largeur est plus grande qu'une profondeur (28) de la rainure (14) dans les faces frontales (13) et dont l'épaisseur (59) correspond à peu près à la largeur (27) de cette rainure (14).

30. Paroi selon la revendication 28 ou 29, caractérisée en ce que l'élément d'assemblage (49, 52) est réalisé comme baguette plate (50) avec au moins deux prolongements (51) faisant saillie sur le côté longitudinal de celle-ci, les prolongements (51) étant disposés à un écart correspondant à l'écart (61) entre les évidements (34) respectivement les perçages (41).

31. Paroi selon l'une ou plusieurs des revendications 28 à 30, caractérisée en ce qu'une largeur de la baguette plate (50) correspond essentiellement à une profondeur (37) de la rainure (14) et une épaisseur (59) de celle-ci sensiblement à la largeur (27) de la rainure (14) dans la face frontale (13), et que les prolongements (51) font saillie sur l'une des deux arêtes latérales longitudinales déterminantes.

32. Paroi selon l'une ou plusieurs des revendications 28 à 31, caractérisée en ce que les prolongements (51) présentent au moins dans la direction longitudinale de l'élément d'assemblage (52) une forme en section transversale adaptée à la forme en section transversale des évidements (34).

33. Paroi selon l'une ou plusieurs des revendications 28 à 32, caractérisée en ce qu'une forme spatiale des prolongements (51) correspond à la forme spatiale des évidements (34).

34. Paroi selon l'une ou plusieurs des revendications 28 à 33, caractérisée en ce que la surface des évidements (34) et/ou des prolongements (51) est pourvue de creux, notamment de rainures ou des rayures, pour la réception d'une colle.

35. Paroi selon l'une ou plusieurs des revendications 28 à 34, caractérisée en ce que l'élément d'assemblage (52) est réalisé en métal ou en céramique.

36. Paroi selon l'une ou plusieurs des revendications 28 à 35, caractérisée en ce que l'élément d'assemblage (52) est formé par des boulons (66) qui présentent sur une longueur correspondant à la profondeur (44) du perçage (41), un diamètre correspondant au perçage (41) et, sur la longueur restante, un diamètre correspondant à la largeur (27) de la rainure (14) dans les faces frontales (13).

37. Paroi selon l'une ou plusieurs des revendications 28 à 36, caractérisée en ce que le diamètre du perçage (41) correspond à la largeur (27) des rainures (14) dans les faces frontales (13).
